# EUROPÄISCHE PATENTSCHRIFT

(11) **EP 1 105 944 B1**
(45) Veröffentlichungstag und Bekanntmachung des Hinweises auf die Patenterteilung: **02.04.2003**
(21) Anmeldenummer: 99938327.6
(22) Anmeldetag: 23.07.1999
(51) Int. Cl.: H01R 13/52, B60R 16/02

(54) **STECKVERBINDUNG ZUM ANSCHLUSS VON SIGNAL- UND STROMVERSORGUNGSLEITUNGEN AN EINEN VERBRAUCHER**
PLUG-IN CONNECTOR FOR CONNECTING SIGNAL AND CURRENT SUPPLY LINES TO A CONSUMER
CONNECTEUR A FICHE ET A DOUILLE PERMETTANT DE CONNECTER DES CONDUCTEURS DE SIGNAUX ET D'ALIMENTATION A UN DISPOSITIF ELECTRIQUE

(30) Priorität: 13.08.1998 DE 19836693
(43) Veröffentlichungstag der Anmeldung: 13.06.2001
(73) Patentinhaber: Continental Teves AG & Co. oHG, 60488 Frankfurt (DE); THE WHITAKER CORPORATION, Wilmington, Delaware 19808 (US)
(72) Erfinder: OEHME, Heinz-Werner, D-64331 Weiterstadt (DE); LIETZ, Dieter, D-60388 Frankfurt am Main (DE)
(86) Internationale Anmeldenummer: EP9905281
(87) Internationale Veröffentlichungsnummer: WO00010231

(56) Entgegenhaltungen:
- EP-A- 0 592 212
- GB-A- 2 295 733
- PATENT ABSTRACTS OF JAPAN vol. 1997, no. 08, 29. August 1997 (1997-08-29) & JP 09 102362 A (HIROSE ELECTRIC CO LTD), 15. April 1997 (1997-04-15)

## Beschreibung

Die Erfindung bezieht sich auf einen im wesentlichen aus einem Stecker und einer Steckeraufnahme bestehenden Steckverbinder zum Anschluß eines Kabels, das eine Vielzahl von Signalleitungen und Stromversorgungsleitungen enthält, an einen Verbraucher, wobei die Kontakte des Steckers mit den Anschlußkontakten der Steckeraufnahme im Inneren eines wasserdichten Gehäuses im Eingriff sind.

Steckverbinder sind beispielsweise aus der EP-A 592212 und der JP-A-9102362 bekannt. Wenn z.B. der Steckverbinder im Motorraum eines Kraftfahrzeugs untergebracht werden soll, ist es unbedingt notwendig, die Kontakte und damit den Innenraum, in dem die Kontakte ineinandergreifen, vor dem Eindringen von Wasser, Öl und Schmutz zu schützen. Zwischen den einzelnen Kontakten, insbesondere zwischen den zur Stromversorgung dienenden Kontakten, die für hohe Ströme ausgelegt sind, könnten sonst Leckströme entstehen, die nicht nur die Funktion der Geräte stören würden, sondern die auch eine gefährliche Erhitzung der Steckverbinder zur Folge haben könnte.

Der Erfindung liegt daher die Aufgabe zugrunde, einen Steckverbinder dieser Art derart zu gestalten, daß er bei relativ einfachem, dennoch robustem Aufbau und hoher mechanischer Belastbarkeit und Widerstandsfähigkeit gegen grobe Behandlung gegen das Entstehen von Leckströmen gefeit ist. Außerdem sollte es sich um einen leicht schließbaren und wieder lösbaren Steckverbinder handeln, um den Montageaufwand bei Herstellung des Fahrzeugs und bei der Wartung zu minimieren.

Es hat sich gezeigt, daß diese Aufgabe durch den im Anspruch 1 beschriebenen Steckverbinder gelöst werden kann, dessen Besonderheit darin besteht, daß das Gehäuse durch Zwischenwände in mindestens drei voneinander flüssigkeitsdicht getrennte Räume unterteilt ist, von denen mindestens ein Raum für die Signalleitungskontakte und mindestens ein Raum jeweils für Stromversorgungskontakte gleichen Potentials vorgesehen sind.

Durch die Aufteilung in mehrere Innenräume mit Hilfe der Zwischenwände wird auf einfache, kostengünstige Weise das Entstehen von gefährlichen Leckströmen unterbunden.

Eine Reihe von vorteilhaften Ausführungsbeispielen der Erfindung sind in den Unteransprüchen beschrieben. So hat es sich als besonders zweckmäßig erwiesen, die Stromversorgungskontakte, über die die Stromversorgung - einerseits nach Masse und andererseits zum Pluspol der Fahrzeugbatterie - hergestellt wird, auf möglichst weit voneinander entfernten Plätzen im Inneren der Steckverbindung anzuordnen, um im Fehlerfall bzw. beim Eindringen von Feuchtigkeit oder Schmutz Leckströmen hohen Widerstand entgegenzusetzen.

Sollte es dennoch zu einer Verschmutzung kommen, ist ein Stromfluß von einem Stromversorgungskontakt zu einem Signalkontakt das kleinere Übel, weil dieser Stromfluß keine Erhitzung des Geräts, sondern höchstens eine Störung zur Folge hätte, die über die üblichen Überwachungs- und Warnsystemen rechtzeitig angezeigt würde.

Weitere Einzelheiten der Erfindung gehen aus der beigefügten Abbildung hervor, die in perspektivischer Darstellung eine Steckeraufnahme bzw. einen Steckerkragen, der zur Aufnahme eines Steckers dient, wiedergibt.

Mit einem solchen, als Ausführungsbeispiel der Erfindung dargestellten Stecker wird z.B. der elektronische Regler (ECU) eines Kraftfahrzeug-Regelungssystems , wie ABS, ASR, ESP etc., elektrisch angeschlossen. Eine solche Steckverbindung ist besonders gefährdet, wenn sich der elektronische Regler im Motorraum des Fahrzeugs befindet.

Die Steckergröße ist systemabhängig; eine Erprobung der Erfindung fand anhand von 47 poligen und 26 poligen Steckverbindungen statt. Der erfindungsgemäße Aufbau ist grundsätzlich auch für andere Größen geeignet und vorteilhaft.

Der dargestellte Steckerkragen 1 ist Teil einer Stekkeraufnahme. Der Steckerkragen 1 sitzt auf einem (nicht dargestellten) Reglergehäuse und kann mit diesem gemeinsam hergestellt, z.B. gespritzt werden; die Verwendung eines Vorspritzlings oder eines entsprechenden vorgefertigten Einlegeteils ist ebenfalls möglich.

Von den bisher verwendeten Steckerkragen, die keine Zwischenwände besaßen, unterscheidet sich der erfindungsgemäße Kragen 1 und die erfindungsgemäße Steckverbindung u.a. durch folgende Merkmale:

Die permanent stromführenden "Powerkontakte" das sind die zur Stromversorgung vorgesehenen Kontakte 2,3; 4,5, sind nicht mehr benachbart angeordnet, sondern an den gegenüberliegenden Stirnseiten des Kragens 1 plaziert und von den übrigen Signalkontakten 6 durch querstehende Innenwände 7,8 getrennt. Es entsteht eine Dreiteilung des Innenraums (oder Aufteilung in noch mehrere Innenräume), wodurch im Falle des Eintretens von geringen Mengen von Feuchtigkeit eine elektrische Verbindung von dem Pluspol bzw. dem mit dem Pluspol der Batterie verbundenen Powerkontakt, und dem Minuspol oder der Masse im Steckerkragen und damit die Gefahr eines Kurzschlusses und Brandes verhindert werden.

Es befinden sich in dem dargestellten Ausführungsbeispiel jeweils zwei Powerkontakte 2,3; 4,5 gleichen elektrischen Potentials in einer Gruppenanordnung im Inneren eines - nach Aufsetzen des Steckers - geschlossenen Innenraums. Innerhalb dieser Gruppe kann es nicht zu Kurzschlüssen kommen. Da die Powerkontakte verschiedenen Potentials auf gegenüberliegenden Seiten bzw. Stirnseiten oder Längsseiten im Steckerkragen angeordnet sind, wird die Gefahr, daß es zu einem Nebenschluß hohen Stromes kommt, minimiert.

Im Steckerkragen befindet sich außerdem bei dem dargestellten Ausführungsbeispiel eine massive, in Längsrichtung ausgerichtete Kunststoffrippe 9, die folgende Funktionen übernimmt:
- Vorführung des Gegensteckers:
   Durch die Bauhöhe der Längsrippe 9 wird sichergestellt, daß bei der Montage des Gegensteckers zuerst die Rippe 9 in den Gegenstecker eintaucht. Hierdurch entsteht eine genauere Vorführung; die Findung der Kontakte im Gegenstecker - Stecker und Stecker-Aufnahme - wird erleichtert. Es besteht eine kürzere "Toleranzkette" als bei entsprechenden Steckern ohne solche Führungsrippen.
- Codierung:
   Durch Anordnung von Aussparungen in der Rippe wird eine Codierung geschaffen; dies erspart Platz an der Außenwand in Längsrichtung im Vergleich zu den bisher üblichen Maßnahmen.
- Montageschutz:
   Ein Montageschutz gegen einen um 180 Grad verdrehten Gegenstecker, da die Rippe 9 auf Längsrichtung des Kragens bezogen außermittig angeordnet ist.
- Berührungsschutz der Kontakte:
   Durch die Höhe der Längsrippe 9 ist eine Berührung der Kontakte mit dem Gegenstecker und damit deren Beschädigung durch unsachgemäße Behandlung ausgeschlossen.
- Symmetrische Noppen am Kragen:
   Durch symmetrische Anordnung von Verriegelungsnoppen 10 an der Außenfläche des Kragens 1 wird die Benutzung von (nicht gezeigten) Gegensteckern ermöglicht, deren Verriegelung konstruktiv alternativ wahlweise von einer der beiden Stirnseiten möglich ist, ohne daß eine Änderung am Steckerkragen notwendig wird. Die Anordnung der Kontakte 2-6 im Steckerkragen 1 erfolgt so, daß verschiedene kundenspezifische Kontaktsysteme zum Einsatz kommen können, ohne den Kragen 1 in der Ausführung ändern zu müssen.

Die Lageposition der Kontakte ist unabhängig von den verwendeten Kontakttypen und ermöglicht eine höhere Standardisierung der verwendeten Leiterplatten in dem Regler. Die Anpassung der Footprint auf der Leiterplatte an die zur Zeit verwendeten kundenspezifischen Stecksysteme mit unterschiedlichen Raster/Reihenabständen kann entfallen.

In dem dargestellten Ausführungsbeispiel sind, wie beschrieben, an den beiden Stirnseiten jeweils zwei Powerkontakte 2,3; 4,5 vorgesehen, die jeweils auf gleichem Potential liegen, jedoch zu verschiedenen Stromkreisen gehören. Eine solche Aufteilung in mehrere Stromversorgungskontakte (gleichen Potentials) kann auch aus mechanischen Gründen oder zur Begrenzung der Kontaktfläche vorteilhaft oder gar erforderlich sein.

## Patentansprüche

1. Steckverbinder, bestehend aus einem Stecker und einer Steckeraufnahme mit einem Kragen, und dessen Innere ein wasserdichtes Gehäuse darstellt, zum Anschluß eines eine Mehrzahl von Signalleitungen und von Stromversorgungsleitungen enthaltenden Kabels an einen Verbraucher, wobei die Kontakte des Steckers mit den Anschlußkontakten der Steckeraufnahme im Inneren des wasserdichten Gehäuses im Eingriff sind, **dadurch gekennzeichnet, daß** das Gehäuse durch Zwischenwände (7,8) in mindestens drei voneinander flüssigkeitsdicht getrennte Räume unterteilt ist, von denen mindestens ein Raum für die Signalleitungskontakte (6) und mindestens je ein Raum für die Stromversorgungskontakte (2,3; 4,5) gleichen Potentials vorgesehen sind.

2. Steckverbinder nach Anspruch 1, **dadurch gekennzeichnet, daß** die Kontakte (2-6) im Inneren des Steckverbinders in einer Ebenen bzw. auf einer Grundfläche angeordnet sind, wobei die Signalleitungskontakte (6) in einem oder in mehreren Mittelräumen und die Stromversorgungskontakte entgegengesetzten Potentials (2,3; 4,5) außerhalb der Mittelräume auf den gegenüberliegenden Seiten der Kontakte-Ebenen in separaten Räumen plaziert sind.

3. Steckverbinder nach Anspruch 1, **dadurch gekennzeichnet, daß** die Kontakte-Ebene eine relativ schmale, langgestreckte Fläche ist, wobei im mittleren Bereich ein oder mehrere Räume für die Aufnahme der Signalleitungskontakte (6) und an den beiden Stirn- oder Schmalseiten der Kontakte-Ebene jeweils ein Raum für die Stromversorgungskontakte gleichen Potentials (2,3; 4,5) vorgesehen sind.

4. Steckverbinder nach einem oder mehreren der Ansprüche 1 bis 3, **dadurch gekennzeichnet, daß** die Stekkeraufnahme bzw. der Steckeraufnahmekragen (1) im wesentlichen aus einem auf einer Grundfläche oder Ebenen, die die Kontakte (2-6) trägt, aufsitzenden Rahmen besteht, der durch senkrecht auf der Grundfläche angeordnete Zwischenwände (7,8) in drei getrennte Räume unterteilt ist, welche beim Aufsetzen des Steckers geschlossen und nach außen und untereinander abgedichtet werden.

5. Steckverbinder nach einem der Ansprüche 1 bis 4, **dadurch gekennzeichnet, daß** auf der Grundfläche der Steckeraufnahme senkrecht eine Codier- und Führungsrippe (9) angeordnet ist, die mit einem entsprechend profilierten Bauteil des Steckers in Eingriff gelangt und beim Zusammenstecken von Stecker und Stekkeraufnahme das Zusammenfügen der Bauteile führt.

6. Steckverbinder nach einem oder mehreren der Ansprüche 1 bis 5, **dadurch gekennzeichnet, daß** in den Innenräumen für die Stromversorgungskontakte (2,3; 4,5) jeweils zwei Kontakte gleichen Potentials vorgesehen sind, die zu zwei getrennten Stromkreisen gehören.

## Revendications

1. Connecteur à enfichage constitué d'une prise mâle et d'une prise femelle, comportant un collet et dont l'intérieur forme un boîtier étanche à l'eau, qui est destiné à la connexion d'un câble, contenant de multiples lignes de signaux et lignes d'alimentation en courant, à un utilisateur, les contacts de la prise mâle venant en prise avec les contacts de connexion de la prise femelle à l'intérieur du boîtier étanche à l'eau, **caractérisé en ce que** le boîtier est divisé au moyen de cloisons intermédiaires (7, 8) en au moins trois compartiments séparés l'un de l'autre d'une manière étanche aux liquides, au moins un compartiment parmi ceux-ci étant prévu pour les contacts de ligne de signaux (6) et, pour chaque potentiel, au moins un compartiment respectif pour les contacts d'alimentation en courant (2, 3 ; 4, 5) de même potentiel.

2. Connecteur à enfichage suivant la revendication 1, **caractérisé en ce que** les contacts (2 - 6) sont disposés, à l'intérieur du connecteur à enfichage, dans un plan ou sur une surface de fond, les contacts de ligne de signaux (6) étant placés dans un ou plusieurs compartiments centraux et les contacts d'alimentation en courant (2, 3 ; 4, 5) de potentiels opposés étant placés, en dehors des compartiments centraux, sur les côtés opposés du plan des contacts, dans des compartiments séparés.

3. Connecteur à enfichage suivant la revendication 1, **caractérisé en ce que** le plan des contacts est une surface allongée relativement étroite, tandis qu'il est prévu dans la zone centrale un ou plusieurs compartiments pour le logement des contacts de ligne de signaux (6) et, sur chacun des deux côtés frontaux ou étroits du plan des contacts, un compartiment respectif pour les contacts d'alimentation en courant (2, 3 ; 4, 5) de même potentiel.

4. Connecteur à enfichage suivant une ou plusieurs des revendications 1 à 3, **caractérisé en ce que** la prise femelle, plus précisément le collet de prise femelle (1), est constitué essentiellement d'un cadre qui repose sur une surface de fond ou plan portant les contacts (2 - 6) et qui est divisé, au moyen de cloisons intermédiaires (7, 8) disposées perpendiculairement à la surface de fond, en trois compartiments séparés qui sont fermés et dont l'étanchéité est assurée vis-à-vis de l'extérieur et entre eux lorsque la prise est posée.

5. Connecteur à enfichage suivant l'une des revendications 1 à 4, **caractérisé en ce qu'**il est prévu, disposée perpendiculairement à la surface de fond de la prise femelle, une nervure de codage et de guidage (9) qui vient en prise avec une pièce de la prise mâle qui est profilée d'une manière correspondante, et guide l'assemblage des pièces lors de l'emboîtement de la prise mâle et de la prise femelle.

6. Connecteur à enfichage suivant une ou plusieurs des revendications 1 à 5, **caractérisé en ce que**, pour chaque potentiel, il est prévu, dans les compartiments intérieurs correspondant aux contacts d'alimentation en courant (2, 3 ; 4, 5), deux contacts respectifs de même potentiel qui appartiennent à deux circuits de courants séparés.

## Claims

1. Plug-in connector comprising a plug and a plug socket with a shroud whose inside represents a water-tight housing and which serves to connect a cable containing a plurality of signal lines and current supply lines to a consumer, with the contacts of the plug engaging the connecting contacts of the plug socket on the inside of a water-tight housing,
**characterized in that** intermediate walls (7,8) divide the housing into at least three spaces separated in a liquid-tight manner from each other, at least one of said spaces being provided for the signal line contacts (6) and at least one of said spaces each being provided for the current supply contacts (2,3; 4,5) having the same electrical potential.

2. Plug-in connector according to claim 1,
**characterized in that** the contacts (2-6) inside the plug-in connector are arranged in one plane or one basic area, respectively, the signal line contacts (6) being arranged in one or more center spaces and the current supply contacts with opposite electrical potential (2,3; 4,5) being arranged in separate spaces outside of said center spaces on the opposite sides of the contact planes.

3. Plug-in connector according to claim 1,
**characterized in that** the contact plane is a relatively narrow surface extending in longitudinal direction, one or more spaces being provided in the center part for accommodating the signal line contacts (6) and one space each being provided on the end faces or small faces of the contact plane for the current supply contacts having the same electrical potential (2,3; 4,5).

4. Plug-in connector according to one or more of claims 1 to 3,
**characterized in that** the plug socket or, respectively, the socket shroud (1) essentially consists of a frame resting on a basic area or plane carrying the contacts (2-6), the frame being divided into three separate spaces by means of intermediate walls (7,8) arranged in normal position to the area, said spaces being closed and sealed towards the outside and towards each other when the plug is attached.

5. Plug-in connector according to any one of claims 1 to 4,
**characterized in that** a coding and guide rib (9) is arranged normal to the basic area of the plug socket which engages a plug component having a corresponding profile and guides the assembly of the components when plug and plug socket are joined.

6. Plug-in connector according to one or more of claims 1 to 5,
**characterized in that** two contacts having the same electrical potential and belonging to two separate electric circuits are provided in each of the spaces for the current supply contacts (2,3; 4,5).
